# EUROPÄISCHE PATENTANMELDUNG

(11) **EP 0 999 000 A1**
(43) Veröffentlichungstag der Anmeldung: **10.05.2000**
(21) Anmeldenummer: 99121088.1
(22) Anmeldetag: 22.10.1999
(51) Int. Cl.: B22D 11/04

(54) **Breitenverstellbare Stranggiesskokille mit gekrümmten Trennflächen**

(30) Priorität: 02.11.1998 DE 19850575
(71) Anmelder: SMS SCHLOEMANN-SIEMAG AKTIENGESELLSCHAFT, 40237 Düsseldorf (DE)
(72) Erfinder: Besdo, Dieter Prof. Dr.-Ing., 31535 Neustadt (DE); Besdo, Silke, 31535 Neustadt (DE)
(74) Vertreter: Valentin, Ekkehard, Dipl.-Ing.

(57) **Zusammenfassung**

Die Erfindung betrifft eine aus Breit- und Schmalseitenwand-Teilen als einzelnen Bauteilen bestehende und durch seitlichen Druck auf die Breitseiten-Teile zusammengehaltene und geschlossene Kokille für das Stranggießen, insbesondere von Dünnbrammen, mit seitlich verschieblichen Schmalseiten-Teilen. Die Schmalseitenwände sind durch vorzugsweise parallele Geraden begrenzt. Die Breitseitenwände werden im Verstellbereich der Schmalseiten-Teile in Gießrichtung überall aus Geraden gebildet, deren Neigung in Dickenrichtung sich in Breitenrichtung stetig ändert, wobei sich das Schmalseiten-Teil zur Außenseite der Kokille hin in jeder Höhe mindestens ebenso stark verjüngt wie die Breitseitenwände in der ungünstigen Stellung.

## Beschreibung

Die Erfindung betrifft eine besondere Ausgestaltung einer aus mehreren Teilen bestehenden Kokille die vorrangig beim Dünnbrammen-Stranggießen zum Einsatz kommen, aber auch bei anderen Stranggieß-Verfahren bedeutsam sein kann. Die besondere Ausgestaltung gestattet nämlich eine Breitenverstellung auch in Fällen, bei denen diese bislang nicht für durchführbar gehalten wird.

Für das Dünnbrammen-Stranggießen von Stahl wurde schon 1951 von Rossi in der DE-PS 887 990 eine bestimmte Form einer stationären Kokille vorgeschlagen. In diesem Patent blieb die Frage offen, ob die Kokille geteilt sein sollte. Vor allem aber wurde eine Verstellbarkeit der Brammenbreite nicht ins Auge gefaßt. Erst in den 90-er Jahren wurden Kokillen dieser Art erprobt. Dabei stellte sich heraus, daß sie nach relativ geringen Modifikationen der bei anderen Methoden üblichen Abmessungen durchaus einsatzfähig waren. Als Mangel ist jedoch gerade heute im Lichte von Anwenderwünschen anzusehen, daß sie nicht wie andere Kokillentypen, insbesondere die der EP-PS 0 149 734, ohne wesentliche Änderungen der empfohlenen Gestalt eine Verstellbarkeit der Brammenbreite ermöglicht.

Die Kokille nach der DE-PS 887 990 besitzt einen trichterförmigen erweiterten Eingießbereich zur Aufnahme des Gießrohres und Schmalseitenwände, die von oben nach unten eine konstante Breite aufweisen, also durch je zwei parallele Geraden begrenzt sind. Nach dem Vorschlag der DE-PS 887 990 laufen die Breitseitenwände oberhalb einer gewissen Höhe zu diesen Enden hin nach oben hin zunehmend stärker zusammen, so daß sie an diesen Enden keine parallelen Tangenten in Breitenrichtung besitzen. Das erschwert die Breitenverstellbarkeit. Man hielt sie deshalb für nicht durchführbar.

Eine Lösung für ein ähnliches Problem wurde schon 1984 in der DE-PS 35 01 442 angegeben. Hier waren die Flächen der Teilfugen zwischen je zwei Kokillenwand-Teilen Ebenen. Das erzwingt bei der Kokillenform nach der DE-PS 887 990 einige Abwandlungen und erlaubt zudem nicht die Erzeugung konstantdicker Brammen.

Die Aufgabe der hier vorgestellten Erfindung besteht darin, zumindest für eine Kokille, die als technisch adäquate Form der Kokille nach der DE-PS 887 990 angesehen werden kann und konstantbreite Schmalseitenwande aufweist, ohne daß an den Enden auch die horizontalen Tangenten an eine der Breitseitenwände untereinander parallel wären, eine sichere Verstellmöglichkeit der brammenbreite zu schaffen. Wenn auch das Problem vorzugsweise von der DE-PS 887 990 her angeregt wurde, ist doch mit einer sehr breiten Anwendung solch einer Verstellmöglichkeit zu rechnen, wenn sie erst einmal bekannt ist.

Erfindungsgemäß wird vorgeschlagen, daß die Breitseitenwände im gewünschten Verstellbereich derart gestaltet werden, daß sie Flächen bilden, die dort überall in Gießrichtung Geraden enthalten, deren Neigung in Dickenrichtung sich jedoch in Breitenrichtung kontinuierlich ändert. Zugleich werden beide Breitseitenwände oder zumindest eine von Ihnen um die Breitenachse in irgendeiner Höhe schwenkbar ausgeführt. Verschiebt man nun die zur innenseite der Kokille hin mit einer relativ scharfen Kante versehenen Schmalseiten-Kokillenteile nach innen oder außen, so kann durch seitlichen Druck auf die beiden Breitseitenwände die Kokille stets geschlossen werden, wobei sich lediglich die Breitseitenwände oder zumindest eine von Ihnen um die Breitenachse ein wenig dreht, so daß sich z.B. die Weite des oberen Eingießbereichs etwas ändert. Dies geschieht in der Weise, daß bei einer Anwendung in dem beim Dünnbrammen-Stranggießen üblichen Sinne sich die Weite bei größerer Breite noch erhöht, was auch technologisch eher von Vorteil ist.

In einer anderen Variante der Erfindung wird eine der Breitseitenwände festgehalten. An sie lehnen sich die dann selbst ein wenig zu verdrehenden Schmalseiten an und werden von der anderen Breitseitenwand mit angepreßt.

Da zumindest eine der Breitseitenwände um eine Breitenachse schwenkbar gestaltet werden muß. Ist bei dieser Art von Kokillen nicht mehr gewährleistet, daß es von einer gewissen Höhe an abwärts einen Bereich mit konstantem Rechteckquerschnitt gibt. Man kann nur dafür sorgen, daß beim Austritt stets ein Rechteckquerschnitt vorliegt, wenn man die Drehachse an die untere Kante legt und wenn die Breitseitenwand dort eine Gerade über die ganze Breite aufweist. Wählt man die Drehachse nicht am unteren Ende der Kokille oder läßt man dort eine andere Kontur der Breitseitenwände als eine Gerade zu, so kann man gezielt konkave oder/und konvexe Brammenoberflächen oder sogar wellige erzeugen.

Die Neigungen der die Wandfläche erzeugenden Geraden sollten stets so gewählt werden, daß die Kokille nie und nirgends oben enger als unten wird. Das aber ist stets erreichbar.

Will man sicherstellen, daß z.B. zur Verbesserung der Dichtwirkung oder/und zur Verringerung des Verschleißes durch das Bewegen der Schmalseitenwände die Berührungsfläche in den Trennfugen eine gewisse Mindestgrenze nicht unterschreitet, müssen die beiden sich berührenden Flächen gemeinsame Geraden auch in horizontalen Ebenen aufweisen. Das ist dadurch erreichbar, daß man von den Geraden, welche erfindungsgemäß die Form der Breitseitenwände erzeugen, fordert, daß sie alle durch eine quer gerichetete Gerade verlaufen und ihre Neigung in Dickenrichtung mit der Breitenkoordinate linear ändern. Die Gestalt der Trennfuge an den Schmalseiten-Teilen der Kokille muß nur exakt nach dem gleichen Prinzip gebildet werden. Geometrisch bedingte Abstandsfehler, die beim Verschieben der Schmalseiten-Teile und dem dadurch bedingten Kippen der Breitseiten-Teile In der Trennfuge auftreten können, liegen dann bei üblichen Abmessungen der Kokille im Bereich deutlich unterhalb von 1 µm, sind also gegenüber allen Verformungen, die z.B. durch Wärmedehnungen innerhalb des Schmalseitenteils entstehen und deren Unterschiede schon beim Dünnbrammengleßen ein Vielfaches von 10 µm betragen, unbedingt vernachlässigbar.

Dadurch, daß die Breitseitenwände an den Enden noch aufeinander zu verlaufen, kann eine Fortsetzung der Begrenzung in den äußeren, nicht genutzten Verstellbereich hinein nach einer relativ kurzen Strecke zu einem zu engen Spalt zwischen den Breitseitenwänden oder gar zu deren Berühren führen, was unbedingt zu vermeiden ist. Entweder sieht man in diesem Maß eine natürliche Begrenzung des Verstellbereichs, oder aber man baut mindestens eine der beiden Kokillen-Breitseitenwände so, daß sie selbst aus mehreren Teilen beteht, so daß man einen Teil, der dann im Wege ist, gegebenenfalls entfernen kann.

Alles das kann noch dadurch verallgemeinert werden, daß man als Erzeugende der Breitseltenwand-Flächen nicht Geraden, sondern beliebige andere Kurven wählt und die Schmalseitenwände mit der gleichen Kurvenform als Begrenzung zu den Breitseiten hin gestaltet. Selbstverständlich verzichtet man dadurch auch auf die konstante Breite der Schmalseitenwände von oben nach unten. Aber auch solch eine Kokille wäre in jeder Stellung der Schmalseitenwände geschlossen und zumindest linienförmig dicht. Bei genügend hohen Kokillen ist eine solche Form wegen der Schrumpfung der Strangschale u.U. durchaus sinnvoll.

Selbstverständlich wirken alle diese Prinzipe auch, wenn man, aus welchen Gründen auch immer, an den Enden nicht nach außen hin zusammenlaufende, sondern von unten nach oben unterschiedlich divergierende horizontale Tangenten an die Breitseitenwände wünscht.

Auch ist ein vertikales Verfahren der Schmalseiten-Teile insbesondere dann sinnvoll, wenn man keine parallel begrenzten Schmalseitenflächen vorliegen hat.

Leider muß die bis hierher beschriebene Konstruktion noch etwas verändert werden, weil sonst das Angießen nicht möglich wäre. Wenn man dieses nämlich gewährleisten will, muß zumindest in der Phase des Angießens ein Kaltstrang, der naturgemäß konstanten Querschnitt besitzt, in einem Kokillenteil mit ebenso konstantem Querschnitt ruhen können, während das erste flüssige Material eingegossen wird. Dabei muß die Kokille nach unten hin besonders dicht geschlossen sein. Das aber ist bei einer beliebigen Stellung der Schmalseiten-Teile mit einem von der Stellung abhängigen Kippen der Breitseitenwände verbunden, die zudem zumindest an den Schmalseiten von unten nach oben durchgehende Geraden enthalten, die erfindungsgemäß unterschiedlich geneigt sind.

Als Abhilfemaßnahmen gegen diesen Nachteil sind zwei Vorgehensweisen denkbar:
1. Man fährt nur in der engsten Stellung an und sorgt dafür, daß in einem unteren Teil der Kokille nach innen hin dann nur senkrechte Geraden vorkommen. Diese Einschränkung ist sicherlich In einigen Fällen unzureichend.
2. Man sieht bei den Schmalseiten nach unten hin parallele Verlängerungen vor und preßt in der Angießphase von unten her Verlängerungen der Breitseiten-Teile gegen diese Schmalseiten-Verlängerungen und gegen die eigentlichen, nun oberen Kokillen-Breitseiten-Teile. Damit alles bei jedem Winkel paßt, müssen die Kokillen-Breitseiten-Teile und diese zwei Verlängerungsstücke eine zylinderförmige Trennfuge gemeinsam haben, die bei jeder Winkelstellung der Breitseiten-Teile 1, 2 exakt schließt. Die Verlängerungsstücke müssen als Anfahrhilfe gesehen werden und werden nach dem Angießen in der Regel entfernt. Sofern man diesen unteren Teil des Gesamt-Gießkastens ständig dort läßt, ist exakt die Form der in der DE-PS 887 990 Kokille erreicht, allerdings besteht die Kokille dann aus sechs und nicht nur aus vier Teilen. Das aber ist nach der Phase des Angießens voraussichtlich nicht mehr erforderlich.

Alles dies sei nun anhand von einigen Bildern erläutert:

Fig. 1, bestehend aus Fig. 1a und Fig. 1b, zeigt einen Blick von oben in eine erfindungsgemäße Kokille, bei der sich die Kokillenteile jeweils nur linienförmig berühren, nämlich an der Inneren Seite der die Schmalseiten bildenden Teile. Fig. 1a stellt dabei schematisch eine der engsten Positionen dar, für die diese Kokille geeignet wäre, Fig. 1b die weiteste. Man erkennt, wenn auch in dieser Darstellung nicht ganz leicht, daß sich die Breitseitenwände 1 und 2 beim Verschieben der Schmalseitenwand-Teile 3 und 4 drehen, und zwar ist das in diesen Figuren dadurch angedeutet, daß man in der Skizze Fig. 1a noch an den Außenseiten der die Breitseitenwand bildenden Teile hinabblikken kann, so daß man deren Unterkante sieht, während diese Unterkanten in der Stellung der Fig. 1b durch die oberen Flächen völlig verdeckt werden, so daß nur je eine gestrichelte Linie eingezeichnet wurde.

Dieser Effekt wird deutlicher, wenn man von der Breitseite her, z.B. In Fig. 2 von der Seite des Schmalseiten-Teiles 3 her, auf die Kokille blickt.

In Fig. 2 sind links, in der Mitte und rechts je eine mögliche Stellung der Kokille In Seitenansicht zu sehen. Man sieht jeweils die Breitseiten-Teile 1 und 2 sowie das vordere der Schmalseitenteile 3, das andere (4) ist durch dieses völlig verdeckt. Die Enden der Breitseiten-Teile 1 und 2 verdecken, vor allem in der linken und der mittleren Stellung, auch einen Teil des Schmalseiten-Teils 3. In den Skizzen ist im Grunde die Anfahrphase abgebildet, well man auch die von unten angefügten Verlängerungsteile 5 und 6 sieht, die zur Verdeutlichung der Tatsache, daß sie nur am Anfang vorhanden sind, in der rechten Skizze nach unten und zur Seite hin entfernt wurden.

In Fig. 3, bestehend aus Fig. 3a und Fig. 3b, sieht man wieder zwei Stellungen abgebildet. Im Gegensatz zu Fig. 1 berühren sich hier jedoch die Kokillen-Teile auf längeren Flächen. Dafür müssen diese Flächen im gesamten Verstellbereich aus horizontalen Geraden bestehen. In Fig. 3 wurde die ganze Hälfte einer Breitseitenfläche so gestaltet, so daß eine Rautenform des Kokillenquerschnitts entsteht, wie er bei der DE-PS 887 990 für den oberen Kokillenteil besonders empfohlen wurde.

Mögliche Formen für die Schmalseiten-Teile sind in Fig. 4 und Fig. 5 zu sehen:

Fig. 4 zeigt das Schmalseiten-Teil 3 in den üblichen drei Ansichten. Es darf wie hier einen von oben nach unten konstanten Querschnitt besitzen, allerdings muß das Maß a gegenüber b genügend klein gewählt werden. Mit diesem Schmalseiten-Teil 3 wäre bei jeder aus Geraden in Gießrichtung erzeugten Breitseitenwand eine linienförmige Berührung, also ein Schließen der Kokille, gewährleistet.

Fig. 5 zeigt, wie das Schmalseiten-Teil 3 zu gestalten ist, wenn man eine flächige Berührung der Schmal- und der Breitseiten-Teile in den Trennfugen sicherstellen will. Der Querschnitt müßte sich dann vom unteren Rechteck-Querschnitt nach oben hin kontinuierlich zu dem anderen trapezförmigen hin ändern, wobei hier a nicht beliebig gewählt werden dürfte, sondern an die Schrägung der Breitseitenflächen anzupassen wäre.

In Fig. 6 ist eine Kokille im Blick von oben gezeigt, bei der ein besonders großer Verstellbereich realisiert werden soll. Wenn man sich die Wandkontur des Breitseiten-Teils 1 nach links und des Breitseiten-Teils 2 nach rechts an der Oberseite der Kokille im oberen Teilbild nach außen verlängert vorstellt, erkennt man, daß sich die beiden Kokillenwände oben durchdringen würden. Deshalb muß in dieser Stellung ein Teil der Breitseitenwand entfernt werden, wenn man diese Stellung erreichen will. In der mittleren der dargestellten drei Stellungen paßt der fehlende Teil 7 bei Teil 1 und entsprechend Teil 8 bei Teil 2 gerade wieder, ohne daß sich die vervollständigten Breitseitenwände durchdringen würden. In der unteren Stellung schließlich bilden die Teile 7 und 8 dann notwendige Anteile der Breitseitenwände.

Bei Anwendung des hier vorgestellten Prinzips auf Fälle, bei denen die Breitseitenwände an den Schmalseiten zwar in jeder Höhe zueinander mehr oder weniger parallel sind, aber dennoch eine in sich verdrehte Berührfläche der Teile notwendig wird, erhält man mit diesem Prinzip die Möglichkeit, z.B. eine bezüglich der Breitenrichtung symmetrische Kokille unten in eine andere übergehen zu lassen. Diese Möglichkeit, für die z.Z. kein unmittelbarer Bedarf zu erkennen ist, könnte in besonderen Fällen u.U. relevant werden. Überhaupt ist in diesem Sinne eine sehr große Formenvielfalt symmetrischer wie nichtsymmetrischer Austrittsquerschnitte verstellbar erreichbar. Fig. 7 verdeutlicht diese Möglichkeit in einer Draufsicht für einen schiefsymmetrischen Austrittsquerschnitt.

In Fig. 8 werden einige Formen Zusammengestellt, die man bei Anwendung des Prinzips als Austrittsquerschnitte erreichen kann.

Bei allen Verstellungen ist zu beachten: Bei Eintritts- und Austrittsquerschnitten der Kokille, die bezüglich der aus der Gießrichtung und der Dickenrichtung gebildeten Ebene spiegelsymmetrisch sind, also in Fig. 8 bei allen links abgebildeten und der unteren der rechten Spalte, muß man die Schmalseiten-Teile 3 und 4 stets ebenfalls in Bezug auf diese Ebene symmetrisch bewegen, well sonst die Breitseitenwände tordiert würden. Die gleiche Torsion vermeidet man bei nicht-symmetrischen Systemen durch eine jeweils eigens angepaßte Fahrweise. Beliebige Stellungen der Schmalseiten-Teile unabhängig voneinander sind in keinem Falle möglich.

Im Falle einer Anordnung gemäß Fig. 7 könnte man die beiden Schmalseiten-Teile von der skizzierten Stellung aus nur beide nach rechts oder beide nach links bewegen und müßte dabei ein bestimmtes Geschwindigkeitsverhältnis einhalten, das für diese wie für jede andere der möglichen Kokillen von der Form der Breitseitenwandkontur her festgelegt wäre. Bei symmetrischen Profilen wäre dieses Verhältnis grundsätzlich stets 1 : -1.

## Patentansprüche

1. Aus Breit- und Schmalseitenwand-Teilen als einzelnen Bauteilen bestehende und durch seitlichen Druck auf die Breitseiten-Teile zusammengehaltene und geschlossene Kokille für das Stranggießen, insbesondere von Dünnbrammen, mit seitlich verschieblichen Schmalseiten-Teilen, **dadurch gekennzeichnet**, daß die Schmalseitenwände durch vorzugsweise parallele Geraden begrenzt sind und die Breitseitenwände im Verstellberelch der Schmalseiten-Teile in Gießrichtung überall aus Geraden gebildet werden, deren Neigung in Dickenrichtung sich in Breitenrichtung stetig ändert, wobei sich das Schmalseiten-Teil zur Außenseite der Kokille hin in jeder Höhe mindestens ebenso stark verjüngt wie die Breitseitenwände in der ungünstigsten Stellung.

2. Kokille nach Anspruch 1, **dadurch gekennzeichnet**, daß die Berührungsflächen der Breit- und der Schmalseiten-Teile im Verstellbereich der Schmalseiten-Teile beide aus Geraden gebildet werden, deren Neigung in Dickenrichtung sich in Breitenrichtung nicht nur stetig, sondern konstant und bei beiden sich berührenden Teilen gleich ändert, wobei alle Geraden durch eine quer gerichtete Gerade verlaufen, so daß die sich berührenden Kokillenteile bei jeder Stellung der Schmalseiten-Teile eine gemeinsame Berührungsfläche besitzen.

3. Kokille nach Anspruch 1 oder 2, **dadurch gekennzeichnet**, daß die Schmalseiten-Teile unverdrehbar parallel geführt sind und beide Breitseiten-Teile an diese angepreßt werden.

4. Kokille nach Anspruch 1 oder 2, **dadurch gekennzeichnet**, daß eines der Breitseiten-Teile feststeht, während sich die Schmalseiten-Teile um eine Breitenachse drehen können und durch Druck auf das andere Breitseiten-Teil mit diesem an das feststehende Breitseiten-Teil angepreßt werden.

5. Kokille nach einem der Ansprüche 1 bis 4, **dadurch gekennzeichnet**, daß die Unterkanten der Breitseitenwände zugleich deren Drehachsen und jeweils eine durchgehende Gerade sind.

6. Kokille nach einem der Ansprüche 1 bis 4, **dadurch gekennzeichnet,** daß die Unterkanten der Breitseitenwände keine durchgehenden Geraden sind, so daß die erzeugte Bramme eine konkave oder eine konvexe Oberfläche erhält.

7. Kokille nach einem der Ansprüche 1 bis 6, **dadurch gekennzeichnet**, daß mindestens ein Breitseiten-Teil links oder/und rechts ein- oder mehrfach geteilt ist, so daß der Verstellbereich vergrößert werden kann.

8. Kokille nach einem der Ansprüche 1 bis 7, **dadurch gekennzeichnet**, daß die nach außen gerichteten horizontalen Tangenten beider Breitseitenwände nach oben hin nicht zunehmend konvergieren, sondern zunehmend divergieren.

9. Kokille nach einem der Ansprüche 1 bis 8, **dadurch gekennzeichnet**, daß die Schmalseiten-Teile nicht nur seitlich, sondern auch In Gießrichtung verschieblich sind.

10. Kokille nach einem der Ansprüche 1 bis 4 oder 7 bis 9, **dadurch gekennzeichnet**, daß die Neigung der die Breitseitenwandflächen erzeugenden Geraden auf beiden Breitseiten unsymmetrisch zu- oder abnimmt, gegebenfalls auch nur auf einer der Seiten, wobei die beiden Breitseitenwandflächen im Verstellbereich in jeder Höhe zueinander parallele Geraden enthalten dürfen, ohne daß jedoch diejenigen einer Fläche untereinander parallel sind.

11. Kokille entsprechend einem der Ansprüche 1 oder 3 bis 9, jedoch **dadurch gekennzeichnet**, daß die Erzeugende der Breitseitenwand-Flächen nicht Geraden mit in Breitenrichtung veränderlicher Neigung in Dickenrichtung sind, sondern beliebige Kurven, die in Breitenrichtung gegeneinander verdreht werden, und daß die Schmalseitenwände durch die gleichen Kurven begrenzt werden, so daß bei jeder Stellung der Schmalseiten-Teile ein zumindest linienförmiger Kontakt der Kokillenteile besteht.

12. Kokille nach mindestens einem der Ansprüche 1 bis 11, **dadurch gekennzeichnet**, daß am unteren Ende der Kokille als Hilfe beim Angießen eine Verlängerung der Schmalseitenwände (3, 4) und zusätzliche Teile (5, 6) der Breitenseitenwände (1, 2) vorgesehen sind.
